# EUROPÄISCHE PATENTANMELDUNG

(11) **EP 4 734 661 A1**
(43) Veröffentlichungstag der Anmeldung: **29.04.2026**
(21) Anmeldenummer: 25210573.9
(22) Anmeldetag: 22.10.2025
(51) Int. Cl.: H05B 45/20, H05B 45/325

(54) **LEUCHTENVORRICHTUNG UND LEUCHTENSYSTEM FÜR EINE AUSSENUMGEBUNG**

(30) Priorität: 24.10.2024 DE 102024131055
(71) Anmelder: Steinel GmbH, 33442 Herzebrock-Clarholz (DE)
(72) Erfinder: Sehlhoff, Stefan, 33442 Herzebrock-Clarholz (DE)
(74) Vertreter: Mathys & Squire

(57) **Zusammenfassung**

Die Erfindung betrifft eine Leuchtenvorrichtung (100) für einen Außenbereich, wie eine Gartenleuchte. Die Leuchtenvorrichtung (100) weist Leuchtmittel (111 bis 115) auf, von denen aus elektrischer Leistung mehrfarbiges Licht erzeugt und an den Außenbereich abgegeben wird. Zur Versorgung der Leuchtmittel (111 bis 115) mit elektrischer Leistung weist die Leuchtenvorrichtung (100) einen Versorgungsanschluss (120) auf. Ferner weist die Leuchtenvorrichtung (100) eine Steuervorrichtung (130) zur zeitlichen Steuerung der Versorgung der Leuchtmittel (111 bis 115) mit elektrischer Leistung aus dem Versorgungsanschluss (120) auf. Dabei ist die Steuervorrichtung (130) eingangsseitig mit dem Versorgungsanschluss (120) und ausgangsseitig mit den jeweiligen Leuchtmitteln (111 bis 115) über Schaltmittel (132) verbunden. Die Schaltmittel (132) sind jeweils mittels eines pulsweitenmodulierten Steuersignals (SES1 bis SES5) zwischen einem Durchlass-Zustand (DZ) und einem Trenn-Zustand (TZ) schaltbar. In dem Durchlass-Zustand (DZ) sind der Versorgungsanschluss (120) und jeweilige der Leuchtmittel (111 bis 115), die mit dem Schaltmittel (132) verbunden sind, zur Versorgung mit elektrischer Leistung verbunden. In dem Trenn-Zustand (TZ) sind der Versorgungsanschluss (120) und die jeweiligen Leuchtmittel (111 bis 115) hingegen getrennt. Die Steuervorrichtung (130) weist ferner einen Steuerabschnitt (131) auf, der dazu angepasst ist, eines der Schaltmittel (132) nur in den Durchlass-Zustand (DZ) zu schalten, wenn wenigstens ein anderes der Leuchtmittel (111 bis 115) nicht zeitgleich mit elektrischer Leistung versorgt wird. Die Erfindung betrifft ferner noch ein Leuchtensystem (200) mit der vorgenannten Leuchtenvorrichtung (100).

## Beschreibung

Die vorliegende Erfindung betrifft eine Leuchtenvorrichtung für eine Außenumgebung, wie eine Gartenleuchte, aufweisend Leuchmittel und eine Steuervorrichtung, von der die Helligkeit und die Farbe des abgegebenen Lichts mit PWM-Signalen gesteuert wird. Die Erfindung betrifft ferner ein Leuchtensystem mit einer solchen Leuchtenvorrichtung.

Elektrische Leuchten für Außenbereiche haben vielfache Anwendungen. So werden Leuchten zur Freizeitgestaltung im Gartenbereich, zur Ausleuchtung von Parkplätzen, Wegen, oder zur Prävention von Unfällen, Einbrüchen oder Diebstahl verwendet.

Hierbei ist gewünscht, eine hohe Flexibilität bei der Auswahl des Installationsortes zu haben, da die Leuchten meist entfernt von Anschlüssen an das Hausnetz angebracht werden sollen. Zur Versorgung der Leuchten kann daher ein Verlegen von Leitungen im Außenbereich von den Leuchten bis zum Hausnetzanschluss erforderlich werden. Für ein vorschriftsmäßiges Verlegen von Leitungen, mit denen 230V Wechselspannung (AC) geführt werden sollen, sind jedoch einige technische Maßgaben einzuhalten, wie beispielsweise eine Verlegetiefe für die Leitungen von wenigstens 60cm unter der Erdoberfläche, Vorsehen eines sandigen Auflageuntergrunds und die Verwendung speziell isolierter Leitungsrohre und Leitungskabel. Die Kabelverlegung ist somit relativ aufwendig. Entsprechend haben die Leuchten nach ihrer Installation im Garten eine relativ geringe Flexibilität für eine spätere Neupositionierung. Ferner stellen die einzuhaltenden Vorschriften besonders im Heimwerker-Bereich ein großes Hindernis dar, so dass Heimwerker bei Auswahl und Installation der Leuchten eingeschränkt sind. Daher sind im Heimwerker-Bereich zunehmend Beleuchtungssysteme populär, die zur Leistungsversorgung auf eine Betriebsspannung mit einer Gleichspannung (DC) von 24V zurückgreifen. Im Unterschied zu dem Verlegen von Leitungen für einen Anschluss an ein 230V AC Hausnetz, werden bei Leitungen, die an eine 24V DC Leistungsversorgung angeschlossen werden, keine vergleichbar hohen Anforderungen an das Verlegen solcher Leitungen gestellt, so dass die Leitungen einfach und flexibel verlegt werden können. Hierdurch entfällt ein Hindernis, die Leuchten im Garten zu einem späteren Zeitpunkt etwaig neu zu positionieren.

Ein Nachteil einer 24V DC Leistungsversorgung ist jedoch, dass aufgrund anfallender ohmscher Leitungsverluste keine ausreichende Spannungsversorgung der Gartenleuchten in manchen Anwendungsfällen gewährleistet werden kann. Dies kann insbesondere auftreten, wenn zwischen der 24V DC Leistungsversorgung und einer Gartenleuchte relativ weite Distanzen (bspw. 10m oder mehr) durch Kabel zu überbrücken sind. Der sich hierbei einstellende Leitungswiderstand kann dazu führen, dass bei den auftretenden Lastströmen zur Deckung des Leistungsbedarfs der Leuchten ein Spannungsabfall auftritt, bei dem den Gartenleuchten keine ausreichende Versorgungsspannung mehr zur Verfügung gestellt wird.

Der Leistungsbedarf einer Leuchte ergibt sich bspw. aus deren Bau- und Betriebsweise.

Typische Bauweisen der Leuchten ermöglichen eine Lichtstärken- und Farbeinstellung des abgegebenen Lichts. Hierfür werden in den Leuchten steuerbare LEDs mit unterschiedlichen Lichtabgabewellenlängen eingesetzt. Beispielsweise werden zumeist drei LEDs mit rotem (R), grünem (G) und blauem (B) Abgabelicht, sowie eine LED mit warmweißen (WW) Abgabelicht und eine LED mit einem kaltweißen (KW) Abgabelicht verwendet.

Die bei solchen Leuchten mit einer 24V DC Leistungsversorgung auftretende Problematik wird anhand nachfolgender Beispielrechnung zahlenmäßig verdeutlicht:

| | |
|---|---|
| Maximaler Stromverbrauch einer einzelnen LED: | I_F = **0.4A** |
| Anzahl der LEDs pro Leuchte: | n = 5 |
| Resultierender maximaler Strom pro Leuchte: | I_max_Leuchte = n × I_F = **2A** |
| Anzahl der Leuchten an einem Kabelstrang: | m = 12 |
| Resultierender maximaler Strom pro Kabelstrang: | I_max_Strang = m × I_max_Leuchte = **24A** |
| Widerstand Kabelstrang bei Kabellänge von 30m (bei Kupferdraht mit Drahtdurchmesser 0.85mm): | R_Leitung = **1.1 Ohm** |
| Resultierender Spannungsabfall am Kabelstrang: | U_Verlust = R_Leitung × I_max_Strang = = **26.4V** |

Anhand dieser Beispielrechnung wird deutlich, dass eine 24V DC Leistungsversorgung nicht in der Lage ist, zwölf gleiche LED-Gartenleuchten über ein 30m langes Kupferkabel zu versorgen. Die Gartenleuchten können bei dem auftretenden Spannungsabfall von 26.4V nicht arbeiten, da bei einer 24V DC Leistungsversorgung keinerlei Spannung mehr bei den Verbrauchern ankommt. Anwender sind somit gezwungen, weniger Leuchten pro Kabelstrang anzuschließen oder auf eine Versorgung über das 230V AC Hausnetz zurückzugreifen.

Typische Betriebsweisen der Leuchte umfassen eine Lichtregelung, welche über einen Mikrokontroller realisiert wird. Der Mikrokontroller steuert jede von fünf LEDs über einen eigenen Farbkanal direkt an. Die Farbkanäle geben jeweils ein Steuersignal an den Signalausgängen des Mikrokontrollers aus. Als Steuersignale werden dabei üblicherweise pulsdauermodulierte Signale verwendet, mittels derer die Leistungsversorgung der einzelnen LEDs direkt gesteuert wird. Eine geläuifge Bezeichnung pulsdauermodulierter Signale ist auch pulsweitenmodulierte (PWM) Signale. PWM Signale weisen ein variables Verhältnis zwischen einer Einschaltzeitdauer (t_Ein) und einer Ausschaltzeitdauer auf, wobei die Periodendauer (T) des Signals konstant bleibt. Während der Einschaltzeitdauer liegt dabei ein High-Signal (bspw. 5V) an und während der Auschaltzeitdauer liegt ein Low-Signal (bspw. 0V) an. Das Verhältnis zwischen der Einschaltzeitdauer (t_EIN) und der Periodendauer (T=t_Ein+t_Aus) wird als Tastverhältnis bezeichnet.

PWM Signale werden verwendet, um beispielsweise mittels Ausgabe eines High-Signals (bspw. 5V) an einem Farbkanal eine an diesem Farbkanal angeschlossene LED anzuschalten, während ein Low-Signal (bspw. 0V) am Farbkanal die LED ausschaltet.

Die Steuersignale für die Farbkanäle werden dabei von dem Mikrokontroller oft parallel an die einzelnen Farbkanäle ausgegeben. Hierbei können alle Farbkanäle während einer PWM-Periode zunächst auf das Low-Signal eingestellt sein und werden dann im Verlauf der PWM-Periode bedarfsabhängig auf das High-Signal eingestellt, wobei der Zuschaltzeitpunkt (t_zuschalt = T - t_EIN) bspw. vom Farbmisch-Bedarf abhängt. Restlos alle Farbkanäle geben zum Ende einer PWM-Periode das High-Signal aus. Neben dieser Steuerungsart existiert im Stand der Technik auch eine Variante, bei der alle Farbkanäle mit Beginn der PWM-Periode auf das High-Signal eingestellt sind und bedarfsabhängig auf das Low-Signal eingestellt werden. Beiden vorgestellten Steuersignal-Varianten ist gemein, dass zeitweise alle Farbkanäle gleichzeitig das High-Signal ausgeben können und somit von einer Leistungsversorgung während dieser Zeit ein simultaner Stromfluss durch alle LEDs bereitzustellen ist.

Figur 5 zeigt ein Beispiel für die zuerst vorgestellte Steuersignal-Variante. Dabei werden in Figur 5 exemplarisch die Verläufe von fünf Steuersignalen (SES1 bis SES5) innerhalb einer PWM-Periode (T) gezeigt. Die fünf Steuersignale (SES1 bis SES5) werden parallel auf fünf Farbkanälen ausgegeben. Aus Figur 5 wird deutlich, dass jedes der Steuersignale (SES1 bis SES5) für einen Periodenabschnitt zeitgleich mit anderen Steuersignalen (SES1 bis SES5) ein High-Signal ausgibt. Entsprechend stellt sich über eine PWM-Periode (T) hinweg ein stufenförmig zunehmender Verlauf der Gesamtstromstärke (I_total) durch ein Kabel ein.

Bei größeren Kabellängen (beispielsweise 10m oder mehr) ist daher mit den aus dem Stand der Technik bekannten Lichtregelungen mit teilweise beträchtlichen Spannungsabfällen zu rechnen, welche einen praktikablen Betrieb von Leuchten mit einer anderen Versorgung als der Netzspannung nicht erlauben.

Weiter ein Nachteil dieser Lichtregelungen ist, dass häufige Schaltvorgänge und häufige Stromstärkenänderungen Ripple-Effekte an der Leistungsversorgung hervorrufen, welche Schaltspitzen und hochfrequente Störungen erzeugen. Um solchen Ripple-Effekten entgegenzuwirken, müssen daher entsprechende konstruktive Maßnahmen, wie das Vorsehen von Filterstufen, ergriffen werden oder speziell ausgelegte Bauelemente für eine 24V DC Leistungsversorgung notwendig werden. Hierdurch werden die Leuchten in ihrem Design komplex und kostenintensiv, da bspw. speziell ausgelegte Netzgeräte verwendet werden müssen.

Es ist Aufgabe der Erfindung, die voranstehend beschriebenen Nachteile zumindest teilweise zu beheben. Insbesondere ist es Aufgabe der Erfindung, eine Gartenleuchte bereitzustellen, die von einer Niederspannungs-Leistungsversorgung betreibbar ist, Leitungsverluste reduziert und Rippel-Belastungen der Leistungsversorgung reduziert.

Die voranstehende Aufgabe wird gelöst durch eine Leuchtenvorrichtung mit den Merkmalen des Anspruchs 1 und durch ein Leuchtensystem mit den Merkmalen des Anspruchs 15.

Weitere Vorteile und Merkmale der Erfindung ergeben sich aus den Unteransprüchen, der Beschreibung und den Zeichnungen.

Dabei gelten Merkmale und Details, die im Zusammenhang mit der erfindungsgemäßen Leuchtenvorrichtung beschrieben sind, selbstverständlich auch im Zusammenhang mit dem erfindungsgemäßen Leuchtensystem und jeweils umgekehrt, sodass bezüglich der Offenbarung zu den einzelnen Erfindungsaspekten stets wechselseitig Bezug genommen wird bzw. Bezug genommen werden kann.

Ein Aspekt der vorliegenden Erfindung betrifft eine Leuchtenvorrichtung für einen Außenbereich. Die Leuchtenvorrichtung weist Leuchtmittel zur Erzeugung von Licht aus elektrischer Leistung für eine Lichtabgabe an den Außenbereich auf. Dabei weisen die Leuchtmittel wenigstens teilweise unterschiedliche Wellenlängenbereiche auf. Die Leuchtenvorrichtung weist ferner einen Versorgungsanschluss zur Versorgung der Leuchtmittel mit elektrischer Leistung auf. Die Leuchtenvorrichtung weist zudem eine Steuervorrichtung zur zeitlichen Steuerung der Versorgung der Leuchtmittel mit elektrischer Leistung aus dem Versorgungsanschluss auf. Die Steuervorrichtung ist dabei eingangsseitig mit dem Versorgungsanschluss verbunden. Ausgangsseitig ist die Steuervorrichtung mit den jeweiligen Leuchtmitteln über Schaltmittel verbunden. Die Schaltmittel sind dabei jeweils mittels eines pulsweitenmodulierten Steuersignals zwischen einem Durchlass-Zustand und einem Trenn-Zustand schaltbar. In dem Durchlass-Zustand sind der Versorgungsanschluss und jeweilige mit dem Schaltmittel verbundene Leuchtmittel für eine Versorgung mit elektrischer Leistung miteinander verbunden. In dem Trenn-Zustand sind der Versorgungsanschluss und die jeweiligen Leuchtmittel voneinander getrennt. Die Steuervorrichtung weist ferner einen Steuerabschnitt auf, der dazu angepasst ist, eines der Schaltmittel nur dann in den Durchlass-Zustand zu schalten, wenn wenigstens ein anderes Leuchtmittel nicht gleichzeitig mit elektrischer Leistung versorgt wird. Die Steuervorrichtung kann also einen Steuerabschnitt aufweisen, der dazu angepasst ist, eines der Schaltmittel eines Leuchtmittels nur in den Durchlass-Zustand zu schalten, wenn wenigstens ein anderes Leuchtmittel nicht gleichzeitig mit elektrischer Leistung versorgt wird. Der Steuerabschnitt kann also dazu angepasst sein, eines der Schaltmittel eines Leuchtmittels nur in den Durchlass-Zustand zu schalten, wenn wenigstens ein anderes Schaltmittel eines anderen Leuchtmittels sich in einem Trenn-Zustand befindet. Die Schaltmittel der Leuchtmittel können also jeweils so geschaltet werden, dass stets zumindest eines der Schaltmittel sich in einem Trenn-Zustand befindet. Die Gesamtheit der Schaltmittel aller Leuchtmittel können also so geschaltet werden, dass stets zumindest eines der Schaltmittel sich in einem Trenn-Zustand befindet, dass zumindest ein Schaltmittel also einen zu den anderen Schaltzuständen unterschiedlichen Schaltzustand aufweist. Bei einer vorteilhaften Ausgestaltung der Erfindung ist hierbei zu jedem Zeitpunkt immer nur eine Farbe eingeschaltet.

Somit wird von der Erfindung eine Leuchtenvorrichtung für einen Außenbereich bereitgestellt.

Dabei kann eine *"Leuchtenvorrichtung"* insbesondere als eine Vorrichtung zur Lichtabgabe, wie eine Leuchte, eine Lampe, oder ein Strahler, verstanden werden. Bevorzugt kann die Leuchtenvorrichtung ein funktionell und/oder strukturell abgeschlossenes Bauteil sein, wie eine Leuchteneinheit. Die Leuchtenvorrichtung ist für eine Installation in einem Außenbereich geeignet. Der *"Außenbereich"* kann beispielsweise ein Garten, ein Feld, ein Parkplatz oder eine Wasserfläche sein. Bevorzugt kann der Außenbereich keinen Überstand oder Schutz für die Leuchtenvorrichtung aufweisen. Die Leuchtenvorrichtung kann daher bspw. selbst einen Schutz gegen Wasser und Fremdkörper aufweisen (bspw. Schutz nach IP65, IP67 oder IP68).

Die Leuchtenvorrichtung weist Leuchtmittel für eine Lichtabgabe an den Außenbereich auf, die wenigstens teilweise unterschiedliche Wellenlängenbereiche aufweisen.

Die Leuchtmittel sind zur Abstrahlung von Licht an den Außenbereicht vorgesehen und die Leuchtmittel können daher jeweils einzeln oder zusammen eine minimale Lichtleistung aufweisen, um bspw. mit dem ausgesandten Licht ausreichend große Beleuchtungsflächen oder Beleuchtungsstärken zu beleuchten. Beispielsweise kann die Lichtleistung aller oder einzelner der Leuchtmittel zwischen 600 Lumen und 2000 Lumen liegen. Die Leuchtmittel können Licht mit wenigstens teilweise verschiedenen Farben oder Farbspektren erzeugen.

Dabei kann eines der Leuchtmittel beispielsweise entweder nur Licht einer Farbe oder eines Farbspektrums abgeben. Alternativ kann eines der Leuchtmittel Licht einer beliebigen Farbe oder eines beliebigen Farbspektrum abgeben, wobei die Farbwahl mittels einer geeigneten Ansteuerung erfolgen kann.

Die Leuchtmittel sind für die Lichterzeugung mit elektrischer Leistung zu versorgen. Hierzu weist die Leuchtenvorrichtung einen Versorgungsanschluss auf.

Dabei kann unter einer *"Versorgung mit elektrischer Leistung"* insbesondere ein Bereitstellen und/oder Zuführen von elektrischer Leistung verstanden werden. Ein *"Versorgungsanschluss"* kann insbesondere als Verbindungs- oder Kopplungsteil verstanden werden.

Die Leuchtenvorrichtung weist eine eingangsseitig mit dem Versorgungsanschluss verbundene Steuervorrichtung auf. Die Steuervorrichtung ist zur zeitlichen Steuerung der Versorgung der Leuchtmittel mit elektrischer Leistung aus dem Versorgungsanschluss angeordnet.

Eine *"zeitliche Steuerung"* kann dabei beispielsweise als ein Vorgeben oder Lenken einer zeitlichen Abfolge, Zeitdauer oder eines Eintrittszeitpunkts verstanden werden. Insbesondere kann von der Steuervorrichtung eine Start- und Endzeit der elektrischen Leistungsversorgung eines oder mehrerer der Leuchtmittel vorgegeben, beeinflusst und/oder gelenkt werden.

Die Steuervorrichtung ist ausgangsseitig mit den jeweiligen Leuchtmitteln über Schaltmittel verbunden.

Ein *"Schaltmittel"* kann dabei insbesondere als ein Bauteil verstanden werden, das in Reaktion auf ein Schaltsignal verschiedene Bauteil-Zustände einnehmen kann. Bevorzugt kann ein Schaltmittel mit einem oder mehreren der Leuchtmittel verbunden sein. Weiter bevorzugt können wenigstens zwei Schaltmittel vorgesehen sein, die jeweils wenigstens mit einem der Leuchtmittel verbunden sind. Zudem bevorzugt können in der Leuchtenvorrichtung auch Leuchtmittel angeordnet sein, die nicht mit einem der Schaltmittel verbunden sind. Die Begriffe *"verbinden"* bzw. *"Verbindung"* können im Kontext elektrischer Komponenten als elektrische Verbindung verstanden werden.

Jedes Schaltmittel ist mittels eines pulsweitenmodulierten Steuersignals zwischen wenigstens zwei Zuständen schaltbar, nämlich einem Durchlass-Zustand, in dem wenigstens ein angeschlossenes Leuchtmittel mit elektrischer Leistung versorgt wird, und einem Trenn-Zustand, in dem keines der angeschlossenen Leuchtmittel mit elektrischer Leistung versorgt wird.

Ein *"pulsweitenmoduliertes Steuersignal"* kann insbesondere als ein pulsdauermoduliertes Signal verstanden werden, welches ein Rechteckpuls-Signal mit bevorzugt fester SignalFrequenz (f = 1/T) und variablem Tastverhältnis aufweist. Der *"Durchlass-Zustand"* und der *"Trenn-Zustand"* können insbesondere als zwei unterschiedliche Verschaltungen zweier Anschlüsse des Schaltmittels verstanden werden. Hierbei kann der Durchlass-Zustand bspw. mit einem Zustand korrespondieren, in dem die beiden Anschlüsse elektrisch leitend verbunden sind. Der Trenn-Zustand kann ferner insbesondere mit einem Zustand korrespondieren, in dem die beiden Anschlüsse elektrisch nicht-leitend bzw. gesperrt sind.

Die Steuervorrichtung weist ferner einen Steuerabschnitt auf, der eines der Schaltmittel nur dann in den Durchlass-Zustand schaltet, wenn wenigstens ein anderes Leuchtmittel nicht gleichzeitig mit elektrischer Leistung versorgt wird.

Der *"Steuerabschnitt"* kann dabei insbesondere als eine Struktur, ein Bauteil und/oder ein Programmcode verstanden werden, von welchen jeweils einzeln oder zusammen wenigstens ein Teil der Steuerfunktion der Leistungsversorgung bereitstellbar ist.

Derart kann erreicht werden, dass anstelle der aus dem Stand der Technik vollständigen Aufsummierung aller Ströme während einer Periodendauer (vgl. I_total in Figur 5), eine verringerte Anzahl an Leuchtmitteln mit elektrischer Leistung versorgt wird und somit der Stromfluss während einer Periodendauer reduziert werden kann.

Durch die Reduzierung der Höhe der Stromes während einer Periodendauer wird es möglich, den aufgrund der Leitungswiderstände auftretenden Spannungsabfall zu reduzieren. Entsprechend kann die Leuchtenvorrichtung auch in Entfernung von der Leistungsversorgung angebracht werden und durch bspw. eine 24V DC Leistungsversorgung betrieben werden. Dies erlaubt es auch, die Leistungsversorgung nicht unmittelbar an der Leuchtenvorrichtung vorsehen zu müssen. Vielmehr ist es für die Leistungsversorgung ausreichend, lediglich Niederspannungskabel zu der Leuchtenvorrichtung zu legen und diese mit einem Netzgerät im Niederspannungsbereich, welches an einen Hausanschluss angeschlossen ist, zu verbinden. Da gemäß der Erfindung elektrische Ströme zu führen sind, die kleiner als im Stand der Technik sind, kann auch der Kabelquerschnitt der eingesetzten Kabel reduziert werden (bei manchen Anwendungen bspw. bis um den Faktor 5). Dies lässt die Verwendung von Standardkomponenten zu, wodurch Kosteneinsparung erzielbar sind insbesondere bei den Leitungskomponenten (bei manchen Anwendungen bspw. bis um den Faktor 3).

Desweiteren kann eine Verbesserung der Farbabstrahlung erreicht werden, da die Leuchtmittel bedarfsorientiert mit Leistung versorgt werden können. So kann sowohl jede einzelne Farbe die maximale Leistung für sich beanspruchen als auch können alle Farben in Summe die maximale Leistung ideal nutzen. Aufgrund der Trägheit des menschlichen Auges fallen die Unterbrechungen der Abstrahlung einzelner Farben nicht ins Gewicht. Ferner kann durch die bedarfsorientierte Versorgung der Leuchtmittel das Thermalmanagement verbessert werden, da die Leuchtmittel sich weniger aufwärmen.

Zugleich können schaltbedingte frequente Änderungen des Stroms reduziert werden, wodurch eine deutliche Reduzierung der Rippel-Belastung auf die Leistungsversorgung erreicht wird (bei manchen Anwendungen bspw. bis um dem Faktor 5). Hierdurch kann die Lebensdauer der Netzteile stark erhöht werden und zugleich können Kosteneinsparungen erzielt werden, da Standardnetzteile anstelle von Sondertypen von Netzteilen mit besonders hoher Rippelfestigkeit verwendet werden können (Kosteneinsparung bei manchen Anwendungen bspw. bis um den Faktor 2).

Weiterhin kann es von Vorteil sein, wenn der Steuerabschnitt dazu angepasst ist, eines der Schaltmittel nur dann während einer Periode paralleler PWM Steuersignale mittels eines der Steuersignale in den Durchlass-Zustand zu schalten, wenn ein anderes der Steuersignale nicht gleichzeitig ein anderes Schaltmittel in den Durchlass-Zustand schaltet.

Für eine weitere Reduzierung des geführten elektrischen Stroms sowie der Ripple-Belastung kann es von Vorteil sein, wenn der Steuerabschnitt dazu angepasst ist, eines der Schaltmittel nur in den Durchlass-Zustand zu schalten, wenn wenigstens zwei, drei, vier oder jedes andere Leuchtmittel nicht gleichzeitig mit elektrischer Leistung versorgt werden.

Alternativ oder zusätzlich kann der Steuerabschnitt dazu angepasst sein, eine Anzahl N eingangsseitig eingehender paralleler pulsweitenmodulierter Steuersignale, die innerhalb einer Periode abschnittsweise zeitgleich jeweils einen High-Wert aufweisen, in N ausgangsseitig ausgebbare Steuer-Ausgangssignale umzuwandeln, von denen zu jeder Zeit nur wenigstens eines, bevorzugt zwei oder mehrere bis zu N-1, der Steuer-Ausgangssignale einen High-Wert aufweist.

Ein *"High- oder Low-Wert"* kann dabei insbesondere als ein High- oder Low-Signal (5V/0V) verstanden werden. Mit diesen Konfigurationen kann eine zuvor parallele PWM-Steuerung der Leuchtmittel in eine serielle PWM-Steuerung der Leuchtmittel umgewandelt werden.

Vorteile dieser seriellen Umwandlung können anhand der nachfolgenden Beispielrechnung ferner verdeutlicht werden. Wird bspw. der Steuerabschnitt so vorgesehen, dass zu jedem Zeitpunkt nur eines der Leuchtmittel mit elektrischer Leistung versorgt wird, so ergibt sich zu jeder Zeit als Gesamtstromstärke (I_total) lediglich der Strom I_F durch eines der Leuchtmittel.

| | |
|---|---|
| Maximaler Stromverbrauch einer einzelnen LED: | I_F = **0.4A** |
| Anzahl der LEDs pro Leuchte: | n = 5 |
| Resultierender maximaler Strom pro Leuchte: | I_max_Leuchte = I_F = **0.4A** |
| Anzahl der Leuchten an einem Kabelstrang: | m = 12 |
| Resultierender maximaler Strom pro Kabelstrang: | I_max_Strang = m × I_max_Leuchte = **4.8A** |
| Widerstand Kabelstrang bei Kabellänge von 30m (bei Kupferdraht mit Drahtdurchmesser 0.85mm): | R_Leitung = **1.1 Ohm** |
| Resultierender Spannungsabfall am Kabelstrang: | U_Verlust = R_Leitung × I_max_Strang = = **5.3V** |

Anhand der Beispielrechnung wird deutlich, dass, anders als noch im Stand der Technik, eine 24V DC Leistungsversorgung nun in der Lage ist, zwölf gleiche LED-Gartenleuchten über ein 30m langes Kupferkabel zu versorgen. Die Gartenleuchten können bei dem Spannungsabfall von 5.3V gut arbeiten, da noch 18.7V Spannung für die Verbraucher zur Verfügung stehen.

Die Leuchtenvorrichtung kann beispielsweise eine Leuchteneinheit, eine Außenleuchte, eine Gartenleuchte, eine Parkplatzleuchte, und/oder eine Wegeleuchte sein. Bevorzugt sind wenigstens die Steuervorrichtung, die Leuchtmittel und der Versorgungsanschluss integral miteinander und/oder als ein einzelnes Bauteil vorgesehen, wobei die jeweiligen Komponenten untereinander verbunden sein können. Alternativ oder zusätlich können wenigstens die Steuervorrichtung, die Leuchtmittel und der Versorgungsanschluss innerhalb eines Gehäuses der Leuchtenvorrichtung vorgesehen sein.

Um die Installation und das Verlegen von Versorgungsleitungen zu der Leuchtenvorrichtung in Außenanlagen zu erleichten sowie um die Flexibilität bei der Auswahl des Installationsortes zu erhöhen, kann die Leuchtenvorrichtung dazu angepasst sein, über den Versorgungsanschluss von einem Gleichspannungs-Versorgungskreis mit einer Versorgungsspannung versorgt zu werden. Die Versorgungsspannung kann dabei bevorzugt eine Spannung im Niederspannungsbereich sein. In dem Niederspannungsbereich oder Kleinspannungsbereich kann die Versorgungsspannung insbesondere weniger als 50V, 48V, 24V, 12V, 6V, 5V und/oder 3V aufweisen.

Unter einem *"Niederspannungsbereich"* kann dabei insbesondere ein Kleinspannungsbereich verstanden werden, in dem auftretende Gleichspannungen 120V nicht überschreiten. Insbesondere kann unter dem Niederspannungsbereich ein Spannungsbereich verstanden werden, bei denen eine dauernde Berührung durch Menschen nicht lebensbedrohlich ist.

Zum Betrieb der Leuchtenvorrichtung mit einer Spannung aus dem Niederspannungsbereich kann die Leuchtenvorrichtung dazu angepasst sein, über den Versorgungsanschluss mit einer elektrischen Versorgungsleistung von höchstens 200W, 100W, 50W, 48W, 30W, 20W, 10W, 7W, 5W, 3W, 2W, 1.5W, oder 1W versorgt zu werden. Dabei kann es alternativ oder zusätzlich von Vorteil sein, wenn der Versorgungsanschluss einen Niederspannungsanschluss oder einen Klemmenanschluss zur Aufnahmen von Versorgungsleitungen aufweist. Ferner bevorzugt kann der Versorgungsanschluss dazu angepasst sein, die elektrische Leistung aus einem Kabel zum Führen von Niederspannungen zu erhalten.

Zur individuellen Einstellung von Farben können die Leuchtmittel wenigstens zwei, drei, vier oder fünf LEDs aufweisen. Bevorzugt können die Leuchtmittel wenigstens teilweise Licht im sichbaren Wellenlängenbereich, bevorzugt in einem Bereich von 380nm bis 780nm, abgeben.

Beispielsweise können die Leuchtmittel ein Leuchtmittel mit einem blauen Lichtabgabe-Wellenlängenbereich, der bevorzugt in einem Bereich von 430nm bis 490nm ist, aufweisen. Alternativ oder zusätzlich können die Leuchtmittel ein Leuchtmittel mit einem grünen Lichtabgabe-Wellenlängenbereich, der bevorzugt in einem Bereich von 490nm bis 570nm ist, aufweisen. Alternativ oder zusätzlich können die Leuchtmittel ein Leuchtmittel mit einem roten Lichtabgabe-Wellenlängenbereich, der bevorzugt in einem Bereich von 640nm bis 780nm ist, aufweisen. Alternativ oder zusätzlich können die Leuchtmittel ein Leuchtmittel mit einem weißen Lichtabgabe-Wellenlängenbereich, der bevorzugt in einem Bereich von 380nm bis 780nm ist, aufweisen. Bevorzugt kann das Leuchtmittel mit dem weißen Lichtabgabe-Wellenlängenbereich eine kaltweiße Lichtabgabe aufweisen, wobei das abgegebene Licht eine Farbtemperatur größer als 3500K, größer als 4000K, oder größer als 5300K aufweist. Alternativ oder zusätzlich kann das Leuchtmittel mit dem weißen Lichtabgabe-Wellenlängenbereich eine warmweiße Lichtabgabe aufweisen, wobei das abgegebene Licht eine Farbtemperatur kleiner als 3300K aufweist.

Derart können alle Farben mittels der Leuchtmittel erzeugt werden und Farbkorrekturen mittels der warmweißen und/oder kaltweißen Leuchtmittel ermöglicht werden.

Zur Erzeugung wenigstens eines pulsweitenmodulierten Steuersignals als Schaltsignal für die Schaltmittel kann die Steuervorrichtung einen PWM-Abschnitt aufweisen. Der PWM-Abschnitt kann zur Erzeugung der pulsweitenmodulierten Steuersignale wenigstens einen Schaltkreis aufweisen. Der Schaltkreis kann bspw. ein IC, Timer oder ein Mikrokontroller sein. Bevorzugt ist der PWM-Abschnitt ausgebildet, den Tastgrad wenigstens eines der pulsweitenmodulierten Steuersignale kontrollieren zu können. Bevorzugt kann der PWM-Abschnitt PWM-Ausgänge aufweisen, die mit Signal-Eingängen zum Anschluss pulsweitenmodulierter Steuersignale für ein Schalten von Schaltmitteln verbunden sind.

Bevorzugt weist jedes pulsweitenmodulierte Steuersignal eine Signal-Grundfrequenz f_G und eine Periodendauer T auf. Die pulsweitenmodulierte Steuersignal sind bevorzugt parallel. Der Ausdruck *"parallele Steuersignale"* kann dabei insbesondere als parallele und/oder synchrone Ausgabe verstanden werden. Ferner kann der Ausdruck *"parallele Steuersignale"* auch als synchron verlaufende Signale verstanden werden. Die Steuersignale können so denselben Start- und Endzeitpunkt aufweisen. Die Steuersignale können jeweils unterschiedlich sein oder können wenigstens teilweise identisch sein. Es ist ferner auch vorstellbar, dass wenigstens einzelne der Steuersignale rein ein High-Signal oder Low-Signal sind. Grundsätzlich ist es auch vorstellbar, dass die Steuersignale auch andere, für den Anwendungszweck geeignete Signalformen aufweisen.

Bevorzugt können die Steuersignale in einer zeitlichen Schrittweite dT erzeugt werden, welche der zeitlichen Auflösung des Steuersignals entspricht und mit einer Schrittfrequenz f_S korrespondiert. Bevorzugt weist die Schrittfrequenz f_S eine Frequenz von wenigstens 10kHz, 20kHz, 30kHz, 40kHz, 50kHz, 60kHz, 70kHz, 80kHz, 90kHz oder 100kHz auf. Die Periodendauer T des Steuersignals kann sich bspw. aus einer Bit-Zahl N_B eines Counters ergeben. Beispielsweise hat ein 10-Bit-Counter 1024 Schritte, die in der Schrittfrequenz f_S durchlaufen werden. Entsprechend ergibt sich die Periodendauer T des Steuersignals als T =2^(N_B) / f_S. Somit kann ein Steuersignal bspw. für f_S=36kHz und N_B=10 eine Periodendauer T = 28.4ms bzw. eine Signal-Grundfrequenz f_G=35.2 Hz aufweisen. In einer vorteilhaften Ausgestaltung der Erfindung kann auch mit höheren Frequenzen gearbeitet werden. So hat beispielsweiseein 10-Bit-Counter 1024 Schritte, die in der Schrittfrequenz f_S durchlaufen werden. Entsprechend ergibt sich die Periodendauer T des Steuersignals als T = N_B / f_S. Somit kann ein Steuersignal bspw. für f_S=4MHz und N_B=10 eine Periodendauer T = 25,6µs bzw. eine Signal-Grundfrequenz f_G=39.1 KHz aufweisen.

Weiter kann es von Vorteil sein, wenn die Steuervorrichtung einen Kommunikationsabschnitt aufweist, der bevorzugt zur Kommunikation mit einem Kommunikationsnetzwerk angeordnet ist. Bevorzugt kann der Kommunikationsabschnitt dazu angepasst sein, wenigstens einen Parameter, wie den Tastgrad, von wenigstens einem der pulsweitenmodulierten Steuersignale in Reaktion auf einen Kommunikationskontrollbefehl aus dem Kommunikationsnetzwerk anzupassen.

Derart kann bspw. eine Steuerung der Leuchtenvorrichtung über eine Fernbedienung oder ein Smartphone ermöglicht werden. Der Anschluss des Kommunikationsabschnitts an das Kommunikationsnetzwerk kann dabei bspw. drahtgebunden oder drahtlos erfolgen. Der Kommunikationsabschnitt kann im einfachsten Fall als Knopf oder als eine Signal-Leitung ausgebildet sein. Alternativ oder zusätzlich kann natürlich auch ein Anschluss über Kommunikationsnetzwerke, wie WIFI, Bluetooth oder Bluetooth Mesh erfolgen.

In einer Implementierung der zeitlichen Steuerung der Leistungsversorgung kann es von Vorteil sein, wenn die Steuervorrichtung wenigstens einen Signal-Eingang zum Anschluss eines pulsweitenmodulierten Steuersignals für eines der Schaltmittel aufweist. Bevorzugt kann der Signal-Eingang dabei wenigstens einem der Leuchtmittel zugeordnet sein. Ferner kann die Steuervorrichtung wenigstens eines der Schaltmittel aufweisen. Das Schaltmittel kann dabei wenigstens einem der Leuchtmittel zugeordnet sein und einen Umschalt-Eingang für ein Schaltsignal aufweisen, um in Abhängigkeit von dem Schaltsignal zwischen dem Durchlass-Zustand und dem Trenn-Zustand zu schalten. Der wenigstens eine Signal-Eingang kann dabei mit dem Umschalt-Eingang zum Ansteuern des Schaltmittels mittels eines der pulsweitenmodulierten Steuersignale als dem Schaltsignal verbunden sein.

Um die Versorgung jedes einzeln Leuchtmittels über eines der Schaltmittel zu schalten, kann es von Vorteil sein, wenn jeweils ein Signal-Eingang und ein Schaltmittel für jedes Leuchtmittel angeordnet ist. Der jeweilige Signal-Eingang und das jeweilige Schaltmittel können dabei miteinander verbunden sein. Bevorzugt können die Signal-Eingänge und die Schaltmittel zu den jeweiligen Leuchtmitteln untereinander parallel-verschaltet angeordnet sein.

Zur Umwandlung einer zuvor parallelen PWM-Steuerung der Leuchtmittel in eine serielle PWM-Steuerung der Leuchtmittel kann es von Vorteil sein, wenn der Steuerabschnitt wenigstens einen Logikbaustein mit einer Auswertelogik aufweist. Der Logikbaustein kann dabei zwei Logik-Signaleingänge für die Auswertelogik und einen Logik-Signalausgang zur Ausgabe eines Auswerteergebnis aufweisen. Bevorzugt kann die Auswertelogik eine XOR-Logik aufweisen. Der Logikbaustein kann zwischen einem Signal-Eingang zum Anschluss eines pulsweitenmodulierten Steuersignals eines der Schaltmittel und einem der Schaltmittel angeordnet sein. Der Signal-Eingang kann dabei mit einem der Logik-Signaleingänge verbunden sein und der Logik-Signalausgang kann mit einem Umschalt-Eingang des Schaltmittels zum Ansteuern des Schaltmittels verbunden sein.

Derart kann sichergestellt werden, dass nur beim Anliegen zweier unterschiedlicher Signale am Logikbaustein ein High-Wert/High-Signal an das Schaltmittel ausgegeben wird.

Weiter kann es von Vorteil sein, wenn die Logik-Signaleingänge des Logikbausteins mit einem Paar aus zwei unterschiedlichen Signal-Eingängen verbunden sind und der Logik-Signalausgang mit einem Umschalt-Eingang eines der Schaltmittel verbunden ist. Einer aus dem Paar von Signal-Eingängen und das Schaltmittel können dabei jeweils einem identischen Leuchtmittel zugeordnet sein.

Derart kann sichergestellt werden, dass nur beim Anliegen zweier unterschiedlicher Steuersignale am Logikbaustein das Schaltmittel in den Durchlass-Zustand geschalten wird.

Ferner bevorzugt kann der Steuerabschnitt wenigstens zwei Logikbausteine aufweisen und jeder Logikbausteine kann eingangs- und ausgangsseitig mit einem unterschiedlichen Paar von Signal-Eingängen und einem unterschiedlichen Schaltmittel verbunden sein.

Derart kann sichergestellt werden, dass wenigstens zwei unterschiedliche Leuchtmittel nur in den Durchlass-Zustand geschaltet werden, wenn jeweils eines der Leuchtmittel aufgrund seines Steuersignals nicht in den Durchlass-Zustand zu schalten ist.

Ferner kann es von Vorteil sein, wenn die Steuervorrichtung einen Steuer-Schaltkreis aufweist, welcher wenigstens einen Widerstand zwischen einem Signal-Eingang zum Anschluss eines pulsweitenmodulierten Steuersignals für eines der Schaltmittel und einem der Schaltmittel aufweist. Derart kann eine zu hohe Stromentnahme aus dem Signal-Eingang sowie Schwingungen aufgrund parasitärer Kapazitäten des Schaltmittels vermieden werden.

Ferner bevorzugt kann der Steuer-Schaltkreis die Schaltmittel aufweisen, welche jeweils einen MOSFET oder Transistor aufweisen. Derart können hohe Schaltfrequenzen erreicht und hohe Ströme zur Leistungsversorgung geschalten werden.

Ferner bevorzugt kann der Steuer-Schaltkreis wenigstens ein XOR-Gatter als einen Logikbaustein aufweisen. Das XOR-Gatter kann dabei zwischen dem Signal-Eingang und dem Widerstand angeordnet sein. Derart kann sichergestellt werden, dass nur beim Anliegen zweier unterschiedlicher Steuersignale am XOR-Gatter das Schaltmittel in den Durchlass-Zustand geschalten wird.

Alternativ oder zusätzlich kann es von Vorteil sein, wenn die Steuervorrichtung einen Steuer-Schaltkreis aufweist, welcher einen ersten Signal-Eingang aufweist, welcher über einen ersten Widerstand mit einem ersten Schaltmittel verbunden ist, um ein erstes Leuchtmittel in Reaktion auf ein erstes Steuersignal mit elektrischer Leistung zu versorgen. Ferner kann der Steuer-Schaltkreis einen zweiten Signal-Eingang aufweisen, welcher über einen ersten Logikbausteinund einen zweiten Widerstand mit einem zweiten Schaltmittel verbunden ist, um ein zweites Leuchtmittel in Reaktion auf ein zweites Steuersignal mit elektrischer Leistung zu versorgen, wobei der Umschalt-Eingang des zweiten Schaltmittels mit dem Logik-Signalausgang des ersten Logikbausteins verbunden ist, und wobei einer der Logik-Signaleingänge des ersten Logikbausteins mit dem ersten Signal-Eingang und der andere Logik-Signaleingang mit dem zweiten Signal-Eingang verbunden ist.

Derart kann erreicht werden, dass das oder die Leuchtmittel an dem zweiten Schaltmittel nur dann mit elektrischer Leistung versorgt werden, wenn das oder die Leuchtmittel an dem ersten Schaltmittel nicht mit elektrischer Leistung versorgt werden. Indem das erste Schaltmittel nicht mit an den Logik-Signalausgang eines Logikbausteins angeschlossen ist, kann das erste Schaltmittel unabhängig von dem Wert des Steuersignal am zweiten Signal-Eingang geschalten werden. Dies erlaubt es, die Steuersignale wie bisher alle im Verlauf einer Periode auf einen High-Wert zu schalten, so dass mit dem erfindungsgemäßen Schaltkreis weiterhin die bestehenden Mikrokontroller-Steuerungen verwendet werden können.

Entsprechend kann es vorteilhaft sein, wenn das Steuersignal am ersten Signal-Eingang das Letzte der Steuersignale ist, das mittels des auf einen High-Wert gesteuert wird. Der Zuschaltzeitpunkt (t_zuschalt) dieses Steuersignals innerhalb einer Periode (T) kann somit größer vorgesehen sein als der Zuschaltzeitpunkt (t_zuschalt) anderer Steuersignale.

Zur Implementierung des Steuer-Schaltkreis für drei zusätzliche Leuchtmittel kann es von Vorteil sein, wenn der Steuer-Schaltkreis einen dritten Signal-Eingang aufweist welcher über einen zweiten Logikbaustein und einen dritten Widerstand mit einem dritten Schaltmittel verbunden ist, um ein drittes Leuchtmittel in Reaktion auf ein drittes Steuersignal mit elektrischer Leistung zu versorgen. Bevorzugt kann der Umschalt-Eingang des dritten Schaltmittels mit dem Logik-Signalausgang des zweiten Logikbausteins verbunden sein. Des Weiteren kann einer der Logik-Signaleingänge des zweiten Logikbausteins mit dem zweiten Signal-Eingang verbunden sein und der andere Logik-Signaleingang kann mit dem dritten Signal-Eingang verbunden sein. Der Steuer-Schaltkreis kann ferner einen vierten Signal-Eingang aufweisen, welcher über einen dritten Logikbaustein und einen vierten Widerstand mit einem vierten Schaltmittel verbunden ist, um ein viertes Leuchtmittel in Reaktion auf ein viertes Steuersignal mit elektrischer Leistung zu versorgen. Dabei kann der Umschalt-Eingang des vierten Schaltmittels mit dem Logik-Signalausgang des dritten Logikbausteins verbunden sein. Des Weiteren kann einer der Logik-Signaleingänge des dritten Logikbausteins mit dem dritten Signal-Eingang verbunden sein und der andere Logik-Signaleingang kann mit dem vierten Signal-Eingang verbunden sein. Der Steuer-Schaltkreis kann ferner einen fünften Signal-Eingang aufweisen, welcher über einen vierten Logikbaustein und einen fünften Widerstand mit einem fünften Schaltmittel verbunden ist, um ein fünftes Leuchtmittel in Reaktion auf ein fünftes Steuersignal mit elektrischer Leistung zu versorgen. Dabei kann der Umschalt-Eingang des fünften Schaltmittels mit dem Logik-Signalausgang des vierten Logikbausteins verbunden sein. Des Weiteren kann einer der Logik-Signaleingänge des vierten Logikbausteins mit dem vierten Signal-Eingang verbunden sein und der andere Logik-Signaleingang kann mit dem fünften Signal-Eingang verbunden sein.

Ein weiterer Aspekt der Erfindung betrifft ein Leuchtensystem. Das Leuchtensystem weist wenigstens eine von der vorgenannten Leuchtenvorrichtung auf. Das Leuchtensystem weist ferner eine elektrische Leistungsversorgungsquelle auf sowie Versorgungsleitungen, welche die Leuchtenvorrichtung über den Versorgungsanschluss mit der Leistungsversorgungsquelle zur Übertragung von elektrischer Leistung verbinden.

Mit dem Leuchtensystem können dieselben Effekte und Vorteile erzielt werden, die bereits im Bezug auf die erfindungsgemäße Leuchtenvorrichtung beschrieben wurden.

Weiter von Vorteil kann es sein, wenn die Leistungsversorgungsquelle in einer Entfernung von größer 2m, 5m, 10m, 15m, 20m, 25m, 30m oder 35m zu der Leuchtenvorrichtung angeordnet ist. Die Versorgungsleitungen können bevorzugt eine Länge von mehr als 2m, 5m, 10m, 15m, 20m, 25m, 30m oder 35m aufweisen. Ferner bevorzugt kann die Leistungsversorgungsquelle eine Gleichspannungsquelle, eine Batterie oder ein Gleichspannungs-Netzgerät sein. Das Gleichspannungs-Netzgerät kann bevorzugt über einen Hausanschluss mit einer Haushalt-Netzspannung versorgbar sein oder versorgt werden. Die Haushalt-Netzspannung kann dabei in einem Bereich zwischen 50V AC und 300 V AC liegen, oder eine Netzspannung von 120V AC oder 230V AC aufweisen.

Weiter von Vorteil kann es sein, wenn die Leistungsversorgungsquelle ein Gleichspannungs-Netzgerät zur Bereitstellung einer Versorgungsspannung im Niederspannungsbereich, in dem die Versorgungsspannung eine Gleichspannung kleiner als 50V ist, ist. Alternativ oder zusätzlich kann es ferner von Vorteil sein, wenn die Versorgungsleitungen zur Übertragung von elektrischen Leistungen kleiner als 200W, 150W, 100W, 50W, 48W, 30W, 20W, 10W, 7W, 5W, 3W, 2W, 1.5W, oder 1W angeordnet sind.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben werden.
- **Fig. 1**: zeigt eine schematische Darstellung einer Ausführungsform einer erfindungsgemäßen Leuchtenvorrichtung und einer Ausführungsform eines erfindungsgemäßen Leuchtensystems.
- **Fig. 2**: zeigt eine schematische Darstellung einer Ausführungsform eines Steuerabschnitts einer Steuervorrichtung der erfindungsgemäßen Leuchtenvorrichtung.
- **Fig. 3**: zeigt eine schematische Schaltkreis-Darstellung einer Ausführungsform eines Steuer-Schaltkreises für eine Steuervorrichtung einer erfindungsgemäßen Leuchtenvorrichtung.
- **Fig. 4**: zeigt graphisch ein zeitliches Eingangs- und Ausgangsverhalten des Steuerabschnitts aus Figur 2 und des Steuer-Schaltkreises aus Figur 3, sowie des sich einstellenden resultierenden Gesamtstroms.
- **Fig. 5**: zeigt graphisch das zeitliche Eingangs- und Ausgangsverhalten einer aus dem Stand der Technik bekannten Leuchtmittelansteuerung sowie des sich einstellenden resultierenden Gesamtstroms.

Die Figuren zeigen unterschiedliche Aspekte und Ansichten einer Leuchtenvorrichtung 100 und eines Leuchtensystems 200 gemäß der Erfindung.

Die Leuchtenvorrichtung 100 ist für einen Außenbereich vorgesehen und kann bspw. eine Gartenleuchte sein. Die Leuchtenvorrichtung 100 ist exemplarisch in Figur 1 dargestellt.

Die Leuchtenvorrichtung 100 weist Leuchtmittel 111, 112, 113, 114, 115 auf, von denen sichtbares Licht aus elektrischer Leistung erzeugt wird. Das so erzeugte Licht kann an den Außenbereich abgegeben werden. Figur 1 zeigt exemplarisch fünf LEDs als die Leuchtmittel 111-115. Dies ist jedoch nur beispielhaft und soll als nicht einschränkend für die Erfindung aufgefasst werden. So können beispielsweise pro Farbe oder Farbton nicht nur eine LED eingesetzt werden, sondern mehrere LEDs. Die Leuchtmittel 111-115 weisen wenigstens teilweise unterschiedliche Wellenlängenbereiche auf, so dass von den Leuchtmitteln 111-115 Licht in unterschiedlichen Farben abgegeben werden kann. In dem Beispiel der Figur 1 weist die Leuchtenvorrichtung 100 fünf verschiedene LEDs auf. Dabei kann ein erstes Leuchtmittel 111 eine rote LED sein, ein zweites Leuchtmittel 112 eine grüne LED sein und ein drittes Leuchtmittel 113 eine blaue LED sein. Ferner können zwei weiße LEDs vorgesehen sein, die sich in ihrer Farbtemperatur unterscheiden können. Beispielsweise ist in Figur 1 ein viertes Leuchtmittel 114 eine warmweiße LED und ein fünftes Leuchtmittel 115 eine kaltweiße LED. Die Leuchtmittel 111-115 können beispielsweise in einem Leuchtenmodul oder in Vorrichtungen zur Lichtlenkung, wie einem Reflektor, Schirm, Linsen, etc angeordnet sein (in Figur 1 nicht dargestellt).

Zur Versorgung der Leuchtmittel 111-115 mit elektrischer Leistung weist die Leuchtenvorrichtung 100 einen Versorgungsanschluss 120 auf. Insbesondere kann der Versorgungsanschluss 120 zur Aufnahme und Weiterleitung einer Versorgungsspannung aus einer externen Leistungsversorgungsquelle 250 angepasst sein. Der Versorgungsanschluss 120 ist in Figur 1 bspw. als Kabelanschluss zur Aufnahmen von Versorgungsleitungen 241, 242 dargestellt. Der Versorgungsanschluss 120 kann zur Versorgung der Leuchtmittel 111-115 mit diesen unmittelbar oder mittelbar (Figur 1) elektrisch verbunden sein. Bevorzugt kann der Versorgungsanschluss 120 mit den Leuchtmitteln 111-115 mechanisch verbunden sein.

Der Versorgungsanschluss 120 kann an die Eigenheiten der Leistungsversorgungsquelle 250 angepasst sein. So kann die Leistungsversorgungsquelle 250 bspw. ein Gleichspannungs-Versorgungskreis 252 sein, von dem eine Versorgungsspannung im Niederspannungsbereich bereitgestellt wird. Bevorzugt kann die Versorgungsspannung eine Gleichspannung DC mit weniger als 50V sein oder mit 24V sein. Der Versorgungsanschluss 120 kann als ein DC-Niederspannungsanschluss ausgeführt sein. Ist der Versorgungsanschluss 120 bspw. ein Klemmanschluss, so kann dieser auch nur mit einem Minimum technischer Mittel ausgestattet sein, die für einen sicheren Anschluss einer Spannung aus dem Niederspannungsbereich erforderlich sind. Auch kann der Versorgungsanschluss 120 für geringere Drahtdicken ausgelegt sein als bspw. ein Anschluss für eine Leitung zur Führung einer Netzspannung (z.B. 230V AC). Die Leitungsquerschnitte sind hier also vergleichbar ca. 1 bis 1,5 mm². Der Versorgungsanschluss 120 kann ferner für die Aufnahme und Übertragung elektrischer Versorgungsleistungen im Bereich von 1W bis 200W ausgelegt sein.

Die Leuchtenvorrichtung 100 weist eine Steuervorrichtung 130 zur zeitlichen Steuerung der Leistungsversorgung der Leuchtmittel 111-115 aus dem Versorgungsanschluss 120 auf. Die Steuervorrichtung 130 ist in Figur 1 und in Teilen in Figuren 2 und 3 exemplarisch dargestellt. Die Steuervorrichtung 130 kann aus einem oder aus mehreren Teilen bestehen, wie bspw. einem Mikrokontroller und einer Kontrollschaltung. Bevorzugt kann die Steuervorrichtung 130 mit dem Versorgungsanschluss 120 und/oder mit den Leuchtmitteln 111-115 mechanisch verbunden sein. Bevorzugt kann die Steuervorrichtung 130 den Versorgungsanschluss 120 aufweisen. Die Steuervorrichtung 130 weist bevorzugt Eingänge und Ausgänge zur Aufnahme und Ausgabe elektrischer Leistung aus dem Versorgungsanschluss 120 sowie eine dazwischen angeordnete Kontrolle der Leistungsausgabe auf.

Eingangsseitig ist die Steuervorrichtung 130 mit dem Versorgungsanschluss 120 verbunden. In Figur 1 sind exemplarisch zwei Versorgungsanschlussleitungen 121, 122 gezeigt, die sich innerhalb der Steuervorrichtung 130 von dem Versorgungsanschluss 120 wegerstrecken. Bevorzugt können die Versorgungsanschlussleitungen 121, 122 dabei jeweils die Polarität (Pluspol/Minuspol) der Versorgungsleitungen 241, 242 aufweisen.

Ausgangsseitig ist die Steuervorrichtung 130 mit den jeweiligen Leuchtmitteln 111-115 über Schaltmittel 132 verbunden. Figur 1 verdeutlicht dabei beispielhaft, dass jedes Leuchtmittel 111-115 mit der Steuervorrichtung 130 verbunden ist. Ferner können die Leuchtmittel 111-115 mit der Steuervorrichtung 130 über eine der Versorgungsanschlussleitungen 121, 122 direkt verbunden sein. Es ist jedoch auch vorstellbar, dass wenigstens eine Versorgungsleitungen 241, 242 direkt mit den Leuchtmitteln 111-115 verbunden ist.

Bei den Schaltmitteln 132 handelt es sich jeweils um mittels eines Schaltsignals zwischen verschiedenen Zuständen schaltbare Bauteile, wie bspw. einen Transistor oder MOSFET. Die Schaltmittel 132 sind jeweils mittels eines pulsweitenmodulierten Schaltsignals zwischen einem Durchlass-Zustand DZ und einem Trenn-Zustand TZ schaltbar. Figur 1 zeigt dies exemplarisch. Bevorzugt kann hierfür das Schaltmittel 132 einen Umschalt-Eingang für ein Schaltsignal aufweist, um in Abhängigkeit von dem Schaltsignal zwischen dem Durchlass-Zustand DZ und dem Trenn-Zustand TZ zu schalten. Dies geht insbesondere aus den exemplarischen Darstellungen der Figuren 1 bis 3 hervor.

Die Schaltmittel 132 erlauben dabei in dem Durchlass-Zustand DZ jeweils eine Leistungsübertragung von dem Versorgungsanschluss 120 zu einem der jeweiligen Leuchtmittel 111-115. Eine Verschaltung in dem Durchlass-Zustand DZ ist bspw. in Figur 1 für das oberste Schaltmittel 132 gezeigt. In dem Trenn-Zustand TZ hingegen wird keine Leistungsübertragung von dem Versorgungsanschluss 120 zu einem der jeweiligen Leuchtmittel 111-115 ermöglicht. In Figur 1 sind vier der Schaltmittel 132 in dem Trenn-Zustand TZ dargestellt. Bevorzugt kann, wie ebenfalls in Figur 1 gezeigt, jedes Schaltmittel 132 einem der Leuchtmittel 111-115 zugeordnet sein, so dass jedes Leuchtmittel 111-115 von einem der Schaltmittel 132 bezüglich der Leistungsübertragung gesteuert werden kann.

Als Schaltsignale werden in der Steuervorrichtung 130 pulsweitenmodulierte Steuersignale SES1, SES2, SES3, SES4, SES5 zur Vorgabe eines Schaltzustands der Schaltmittel 132 verwendet. Beispiele für den Verlauf der Steuersignale SES1-SES5 können Figur 4 und 5 entnommen werden. Bevorzugt können die Steuersignale SES1-SES5 jeweils parallel zueinander verlaufen und ausgegeben werden. Anders ausgedrückt: die Steuersignale SES1-SES5 können synchron verlaufen und simultan ausgegeben werden. Bevorzugt können die Steuersignale SES1-SES5 jeweils eine steigende Flanke auf einen High-Wert (z.B. 5V) und zum Ende einer Periode T eine abfallende Flanke auf einen Low-Wert (z.B. 0V) aufweisen. Ferner bevorzugt kann auch ein Dimmen der Leuchtmittel 111-115 implementiert werden, indem bspw. ein Dimm-Intervall DI vor Beginn der ersten High-Flanke vorgesehen wird.

Die Steuersignale SES1-SES5 können außerhalb oder innerhalb der Steuervorrichtung 130 erzeugt werden. Figur 1 zeigt ein Beispiel für die Erzeugung der Steuersignale SES1-SES5 innerhalb der Steuervorrichtung 130 in einem PWM-Abschnitt 134. Der PWM-Abschnitt 134 kann dabei eine entsprechende Anzahl an PWM-Ausgängen aufweisen, über die die PWM Steuersignale SES1-SES5 ausgebbar sind. Die PWM-Ausgänge sind in Figur 1 durch fünf Kreise angedeutet, von denen die Steuersignale SES1-SES5 abgehen. Der PWM-Abschnitt 134 kann bspw. Teil eines Mikrokontrollers sein, oder ein IC oder ein Timer sein.

Die Steuervorrichtung 130 weist ferner einen Steuerabschnitt 131 auf, der dazu angepasst ist, eines der Schaltmittel 132 nur in den Durchlass-Zustand DZ zu schalten, wenn wenigstens ein anderes Leuchtmittel 111-115 nicht gleichzeitig mit elektrischer Leistung versorgt wird. Der Steuerabschnitt 131 ist schematisch in den Darstellungsbeispielen von Figur 1 und 2 gezeigt.

Figur 3 zeigt ein Ausführungsbeispiel des Steuerabschnitts 131 als Schaltkreis. Figur 4 zeigt ein beispielhaftes Eingangs- und Ausgangsverhalten für den Steuerabschnitt 131 aus Figur 3.

Der Steuerabschnitt 131 kann dabei Signal-Eingänge 1311, 1312, 1313, 1314, 1315 aufweisen, in die die Steuersignale SES1-SES5 für das Schalten der Schaltmittel 132 eingehen. Dies ist bspw. in den Figuren 1 bis 3 gezeigt. Ein Signal-Eingang 1311-1315 kann bspw. eine Software-Variable, eine Eingangsschnittstelle oder ein Signaleingang eines Schaltkreises sein. Bevorzugt kann jeweils ein Signal-Eingang 1311-1315 mit einem Umschalt-Eingang eines Schaltmittels 132 unmittelbar oder mittelbar verbunden sein. Dies ist beispielhaft in den Figuren 2 und 3 gezeigt, in denen der Signal-Eingang 1311 unmittelbar mit dem Umschalt-Eingang des Schaltmittels 132 verbunden ist. Hingegen sind die Signal-Eingänge 1312-1315 nur mittelbar mit dem Umschalt-Eingang des Schaltmittels 132 verbunden. Ferner kann den Figuren 1 bis 3 entnommen werden, dass bevorzugt jeweils ein Signal-Eingang 1311-1315 einem Schaltmittel 132 und einem Leuchtmittel 111-115 zugeordnet ist und so eine Baugruppe bilden. Die einzelnen Baugruppen können dann zueinander parallel-verschaltet angeordnet sein.

Der Steuerabschnitt 131 kann die eingangsseitig eingehenden Steuersignale SES1-SES5 in ausgangsseitig ausgebbare Steuer-Ausgangssignale SAS1, SAS2, SAS3, SAS4, SAS5 umwandeln, welche dann von dem Steuerabschnitt 131 als angepasste Schaltsignale an die jeweiligen Schaltmittel 132 ausgegeben werden können. Dies ist schematisch in Figur 1 dargestellt. Figur 4 zeigt ein Beispiel für eine solche Umwandlung der Steuersignale SES1-SES5 mittels des Steuerabschnitts 131. In Figur 4 sind dabei fünf Steuersignale SES1-SES5 gezeigt, die innerhalb einer Periode T abschnittsweise zeitgleich jeweils einen High-Wert aufweisen. Der Steuerabschnitt 131 kann nun derart ausgebildet sein, dass die Steuersignale SES1-SES5 in die Steuer-Ausgangssignale SAS1-SAS5 umgewandelt werden, wobei von den Steuer-Ausgangssignalen SAS1-SAS5 zu jeder Zeit nur höchstens eines einen High-Wert aufweist. Entsprechend kann erreicht werden, dass nur dann eines der Schaltmittel 132 in den Durchlass-Zustand DZ geschalten wird, wenn jedes andere Leuchtmittel 111-115 nicht gleichzeitig mit elektrischer Leistung versorgt wird. Bevorzugt kann dabei die High-Flanke eines Steuer-Ausgangssignals SAS1-SAS5 und die Low-Flanke eines anderen Steuer-Ausgangssignals SAS1-SAS5 jeweils zur selben Zeit erfolgen. Der Steuerabschnitt kann also so angepasst sein, dass eines der Schaltmittel 132 nur dann während einer Periode T der parallelen Steuersignale SES1-SES5 mittels eines der Steuersignale SES1-SES5 in den Durchlass-Zustand DZ geschalten wird, wenn ein anderes der Steuersignale SES1-SES5 nicht gleichzeitig ein anderes Schaltmittel 132 in den Durchlass-Zustand DZ schaltet.

Für eine derartige Umwandlung der Steuersignale SES1-SES5 in die Steuer-Ausgangssignale SAS1-SAS5 kann der Steuerabschnitt 131 bspw. einen Logikbaustein 133 mit einer Auswertelogik aufweisen. In den Figuren 1 bis 4 ist exemplarisch die Verwendung einer XOR-Logik als Auswertelogik dargestellt. Der Logikbaustein 133 kann hierzu zwei Logik-Signaleingänge A, B und einen Logik-Signalausgang Y zur Ausgabe des Auswerteergebnis aufweisen. Der Logikbaustein 133 kann dann zwischen einem Signal-Eingang 1311-1315 und einem der Schaltmittel 132 angeordnet werden und mit wenigstens einem Signal-Eingang 1311-1315 eingangsseitig und mit dem Umschalt-Eingang des Schaltmittels 132 ausgangsseitig verbunden werden. Die XOR-Logik bewirkt, dass ein Ausgang nur dann logisch "1" ist, wenn ihre zwei Eingänge voneinander verschiedene logische Zustände haben.

Entsprechend kann erreicht werden, dass der Steuerabschnitt 131 nur dann ein Schaltmittel 132 schaltet, wenn ein Steuersignal SES1-SES5 einen Low-Wert hat und ein anderes an demselben Logikbaustein 133 anliegendes Steuersignal SES1-SES5 einen High-Wert hat. In einer vorteilhaften Ausgestaltung der Erfindung können auch alle Eingänge SES1 bis SES5 High-Werte aufweisen, in diesem Falle liegt dann nur Ausgang SAS1 auf High.

Bevorzugt könne daher die Logik-Signaleingänge A, B des Logikbausteins 133 mit einem Paar aus unterschiedlichen Signal-Eingängen 1311-1315 verbunden werden, um eines der Schaltmittel 132 über den Logik-Signalausgang Y zu schalten. In den Figur 2 und 3 sind dabei bevorzugt die Logikbausteine 133 jeweils mit unterschiedlichen Paaren von Signal-Eingängen 1311-1315 und mit einem unterschiedlichen Schaltmittel 132 verbunden.

Figur 3 zeigt ein Beispiel für die Umsetzung des Steuerabschnitts 131 als einen Steuer-Schaltkreis 135. Bevorzugt kann der Steuerabschnitt 131 strukturell separat von dem PWM-Abschnitt 134 bereitgestellt sein. So kann der Steuerabschnitt 131 als Platine oder Schaltkreis bereitgestellt sein und der PWM-Abschnitt 134 als Mikrokontroller, wobei Steuerabschnitt 131 und PWM-Abschnitt 134 signaltechnisch über die Signal-Eingänge 1311-1315 miteinander verbunden sind.

Der Steuer-Schaltkreis 135 aus Figur 3 weist einen ersten Signal-Eingang 1311 auf, welcher über einen ersten Widerstand 1351 mit einem ersten Schaltmittel 132 verbunden ist, um ein erstes Leuchtmittel 111 in Reaktion auf ein erstes Steuersignal SES1 mit elektrischer Leistung zu versorgen. In dem Beispiel der Figur 3 wird über das erste Steuersignal SES1 eine rote LED gesteuert.

Der Steuer-Schaltkreis 135 weist ferner einen zweiten Signal-Eingang 1312 auf, welcher über einen ersten Logikbaustein 133 und einen zweiten Widerstand 1352 mit einem zweiten Schaltmittel 132 verbunden ist, um ein zweites Leuchtmittel 112 in Reaktion auf ein zweites Steuersignal SES2 mit elektrischer Leistung zu versorgen. Der Umschalt-Eingang des zweiten Schaltmittels 132 ist dabei mit dem Logik-Signalausgang Y des ersten Logikbausteins 133 verbunden. Der Logik-Signaleingang B des ersten Logikbausteins 133 ist dabei mit dem ersten Signal-Eingang 1311 und der Logik-Signaleingang A ist mit dem zweiten Signal-Eingang 1312 verbunden. In dem Beispiel der Figur 3 wird durch das zweite Steuersignal SES2 eine grüne LED gesteuert.

Der Steuer-Schaltkreis 135 weist ferner einen dritten Signal-Eingang 1313 auf, welcher über einen zweiten Logikbaustein 133 und einen dritten Widerstand 1353 mit einem dritten Schaltmittel 132 verbunden ist, um ein drittes Leuchtmittel 113 in Reaktion auf ein drittes Steuersignal SES3 mit elektrischer Leistung zu versorgen. Dabei ist der Umschalt-Eingang des dritten Schaltmittels 132 mit dem Logik-Signalausgang Y des zweiten Logikbausteins 133 verbunden. Der Logik-Signaleingang B des zweiten Logikbausteins 133 ist ferner mit dem zweiten Signal-Eingang 1312 und der Logik-Signaleingang A mit dem dritten Signal-Eingang 1313 verbunden. In dem Beispiel der Figur 3 wird durch das dritte Steuersignal SES3 eine blaue LED gesteuert.

Der Steuer-Schaltkreis 135 weist ferner einen vierten Signal-Eingang 1314 auf, welcher über einen dritten Logikbaustein 133 und einen vierten Widerstand 1354 mit einem vierten Schaltmittel 132 verbunden ist, um ein viertes Leuchtmittel 114 in Reaktion auf ein viertes Steuersignal SES4 mit elektrischer Leistung zu versorgen. Dabei ist der Umschalt-Eingang des vierten Schaltmittels 132 mit dem Logik-Signalausgang Y des dritten Logikbausteins 133 verbunde. Ferner ist der Logik-Signaleingang B des dritten Logikbausteins 133 mit dem dritten Signal-Eingang 1313 und der Logik-Signaleingang A mit dem vierten Signal-Eingang 1314 verbunden. In dem Beispiel der Figur 3 wird durch das vierte Steuersignal SES4 eine warmweiße LED gesteuert.

Der Steuer-Schaltkreis 135 weist ferner einen fünften Signal-Eingang 1315, welcher über einen vierten Logikbaustein 133 und einen fünften Widerstand 1355 mit einem fünften Schaltmittel 132 verbunden ist, um ein fünftes Leuchtmittel 115 in Reaktion auf ein fünftes Steuersignal SES5 mit elektrischer Leistung zu versorgen. Dabei ist der Umschalt-Eingang des fünften Schaltmittels 132 mit dem Logik-Signalausgang Y des vierten Logikbausteins 133 verbunden ist. Ferner ist der Logik-Signaleingang B des vierten Logikbausteins mit dem vierten Signal-Eingang 1314 und der Logik-Signaleingang A mit dem fünften Signal-Eingang 1315 verbunden. In dem Beispiel der Figur 3 wird durch das fünfte Steuersignal SES5 eine kaltweiße LED gesteuert.

Figur 4 verdeutlicht beispielhaft die Funktion des Steuerabschnitts 131 und des Steuer-Schaltkreises 135:
Nach Verstreichen des Dimm-Intervalls DI wird zunächst das Steuersignal SES5 auf einen High-Wert geschalten. Da zur selben Zeit das Steuersignal SES4 noch einen Low-Wert aufweist, wird das vierte Schaltmittel 132 in den Durchlass-Zustand DZ geschalten, so dass die kaltweiße LED mit Leistung versorgt wird. Die anderen Steuersignale SES1-SES3 weisen ebenfalls alle einen Low-Wert auf, so dass die Logikbausteine 133 jeweils einen Low-Wert ausgeben und so die angeschlossenen Schaltmittel 132 auf den Trenn-Zustand TZ schalten. Das erste Schaltmittel 132 ist entsprechend ebenfalls in dem Trenn-Zustand TZ. Tritt nun in dem vierten Steuersignal SES4 eine High-Flanke auf, so dass nun am vierten Logikbaustein 133 jeweils zwei gleiche High-Werte anliegen, so wechselt der Logik-Ausgang Y des vierten Logikbausteins 133 auf einen Low-Wert, so dass die Leistungsversorgung der kaltweißen LED aufgrund des Wechsels des fünften Schaltmittels 132 in den Trenn-Zustand TZ beendet ist. Zeitgleich tritt jedoch ein Wechsel an dem Logik-Ausgang Y des dritten Logikbaustein 133 ein, da an dessen Logik-Signaleingängen A, B nun zwei unterschiedliche Werte anliegen. Entsprechend wird unmittelbar nach dem Eintritt der High-Flanke in dem vierten Steuersignal SES4 nur die warmweiße LED mit Leistung versorgt. An den anderen Steuersignalen SES1-SES3 hat sich nichts geändert, so dass die Schaltmittel 132 ihren bisherigen Schaltzustand (Trenn-Zustand TZ) beibehalten. Dieser Vorgang wiederholt sich entsprechend für alle Steuersignale SES1-SES5 bis zuletzt eine High-Flanke an dem ersten Steuersignal SES1 eintritt. Hierdurch wird der Logik-Signalausgang Y des ersten Logikbausteins 133 auf einen Low-Wert gestellt und zugleich, da der erste Signal-Eingang 1311 unmittelbar mit dem Schaltmittel 132 verbunden ist, die rote LED mit Leistung versorgt, da das erste Schaltmittel 132 auf den Durchlass-Zustand DZ geschalten wird. Am Ende der Periode T werden alle Steuersignale SES1-SES5 auf den Low-Wert geschalten, so dass an allen Logik-Signaleingängen A,B aller Logikbausteinen 133 dasselbe (Low-) Signal anliegt. Entsprechend werden alle Schaltmittel 132 durch den Logik-Signalausgang Y auf einen Trenn-Zustand TZ geschalten. In Folge stellt sich ein konstanter Verlauf für den Gesamtstrom I_total über eine Periode T ein.

Bevorzugt kann die Steuervorrichtung 130 weiter einen Kommunikationsabschnitt 160 zur Kommunikation mit einem Kommunikationsnetzwerk 630 aufweisen. Beispielsweise kann die Steuervorrichtung 130 einen Transceiver 161 oder Internetport aufweisen, um an das Kommunikationsnetzwerk 630 angeschlossen zu werden. Bevorzugt können über den Kommunikationsabschnitt 160 Kommunikationskontrollbefehle KB aus dem Kommunikationsnetzwerk 630 empfangen werden, mittels denen bspw. Parameter der Steuersignale SES1-SES5 angepasst werden können. So kann bspw. der Tastgrad für eines oder mehrere der Steuersignale SES1-SES5 verändert werden, um bspw. eine neue Farbe oder eine durchgängige Abstrahlung von warmweißen oder kaltweißen Licht einzustellen.

Figur 1 zeigt ferner ein Beispiel für das erfindungsgemäße Leuchtensystem 200. Dieses weist neben dem Gleichspannungs-Netzgerät 251 auch die Versorgungsleitungen 241, 242 zur Übertragung von elektrischen Leistungen auf. Die Leuchtenvorrichtung 100 ist dabei zur Versorgung mit elektrischer Leistung mit dem Gleichspannungs-Netzgerät 251 über die Versorgungsleitungen 241, 242 verbunden und zu dem Gleichspannungs-Netzgerät 251 beabstandet angeordnet. Das Leuchtensystem 200 kann dabei ein Remote-Kontrollgerät 260, wie eine Fernbedienung, ein Tablet oder ein Smartphone, aufweisen, mittels dessen die Leuchtenvorrichtung 100 gesteuert werden kann. Beispielsweise kann der Benutzer so eine Farbe oder eine Beleuchtungsstärke auswählen und über das Kommunikationsnetzwerk 630 an die Steuervorrichtung 130 übertragen, um diese Einstellungen an der Leuchtenvorrichtung 100 vorzunehmen.

Die voranstehende Erläuterung der Ausführungsformen beschreibt die vorliegende Erfindung ausschließlich im Rahmen von Beispielen. Selbstverständlich können einzelne Merkmale der Ausführungsformen, sofern technisch sinnvoll, frei miteinander kombiniert werden, ohne den Rahmen der vorliegenden Erfindung zu verlassen.

### Bezugszeichenliste

- 100: Leuchtenvorrichtung
- 111 bis 115: Leuchtmittel
- 111: erstes Leuchtmittel, Red
- 112: zweites Leuchtmittel, Green
- 113: drittes Leuchtmittel, Blue
- 114: viertes Leuchtmittel, WW
- 115: fünftes Leuchtmittel, KW
- 120: Versorgungsanschluss
- 121, 122: Versorgungsanschlussleitung
- 130: Steuervorrichtung
- 131: Steuerabschnitt
- 1311 bis 1315: Signal-Eingang
- 132: Schaltmittel
- 133: Logikbaustein, XOR-Gatter
- 134: PWM-Abschnitt
- 135: Steuer-Schaltkreis
- 1351 bis 1355: Widerstand
- 160: Kommunikationsabschnitt
- 161: Kommunikationsschnittstelle, Transceiver
- 200: Leuchtensystem
- 241, 242: Versorgungsleitung
- 250: Leistungsversorgungsquelle
- 251: Gleichspannungs-Netzgerät
- 252: Gleichspannungs-Versorgungskreis
- 260: Remote-Kontrollgerät
- 630: Kommunikationsnetzwerk
- KB: Kommunikationskontrollbefehl
- A, B: Logik-Signaleingang
- Y: Logik-Signalausgang
- TZ: Trenn-Zustand
- DZ: Durchlass-Zustand
- SAS1 bis SAS5: Steuer-Ausgangssignal
- SES1 bis SES5: Steuersignal
- SES1, PWM_Red: erstes Steuersignal
- SES2, PWM_Green: zweites Steuersignal
- SES3, PWM_Blue: drittes Steuersignal
- SES4, PWM_WW: viertes Steuersignal
- SES5, PWM_KW: fünftes Steuersignal
- T: Periodendauer
- t: Zeit (Zeitachse)
- DI: Dimm-Intervall
- I_total: Gesamtstrom

## Patentansprüche

1. Leuchtenvorrichtung (100) für einen Außenbereich, aufweisend
- Leuchtmittel (111, 112, 113, 114, 115) zur Erzeugung von Licht aus elektrischer Leistung für eine Lichtabgabe an den Außenbereich, wobei die Leuchtmittel (111, 112, 113, 114, 115) wenigstens teilweise unterschiedliche Wellenlängenbereiche aufweisen,
- einen Versorgungsanschluss (120) zur Versorgung der Leuchtmittel (111, 112, 113, 114, 115) mit elektrischer Leistung, sowie
- eine Steuervorrichtung (130) zur zeitlichen Steuerung der Versorgung der Leuchtmittel (111, 112, 113, 114, 115) mit elektrischer Leistung aus dem Versorgungsanschluss (120), wobei die Steuervorrichtung (130) eingangsseitig mit dem Versorgungsanschluss (120) und ausgangsseitig mit den jeweiligen Leuchtmitteln (111, 112, 113, 114, 115) über Schaltmittel (132) verbunden ist, wobei die Schaltmittel (132) jeweils mittels eines pulsweitenmodulierten Steuersignals (SES1, SES2, SES3, SES4, SES5) zwischen einem Durchlass-Zustand (DZ), in dem der Versorgungsanschluss (120) und jeweilige mit dem Schaltmittel (132) verbundene Leuchtmittel (111, 112, 113, 114, 115) zur Versorgung mit elektrischer Leistung verbunden sind, und einem Trenn-Zustand (TZ), in dem der Versorgungsanschluss (120) und die jeweiligen Leuchtmittel (111, 112, 113, 114, 115) getrennt sind, schaltbar sind,
**gekennzeichnet durch**
einen Steuerabschnitt (131), der dazu angepasst ist, eines der Schaltmittel (132) nur dann in den Durchlass-Zustand (DZ) zu schalten, wenn wenigstens ein anderes Leuchtmittel (111, 112, 113, 114, 115) nicht gleichzeitig mit elektrischer Leistung versorgt wird.

2. Leuchtenvorrichtung (100) gemäß Anspruch 1, wobei die Leuchtenvorrichtung (100) eine Leuchteneinheit, eine Außenleuchte, eine Gartenleuchte, eine Parkplatzleuchte, und/oder eine Wegeleuchte ist.

3. Leuchtenvorrichtung (100) gemäß Anspruch 1 oder Anspruch 2, wobei die Leuchtenvorrichtung (100) dazu angepasst ist, über den Versorgungsanschluss (120) von einem Gleichspannungs-Versorgungskreis (252) mit einer Versorgungsspannung versorgt zu werden, wobei bevorzugt die Versorgungsspannung eine Spannung im Niederspannungsbereich ist, wobei bevorzugt die Versorgungsspannung weniger als 50V, 48V, 24V, 12V, 6V, 5V und/oder 3V aufweist.

4. Leuchtenvorrichtung (100) gemäß einem der vorhergehenden Ansprüche, wobei die Leuchtenvorrichtung (100) dazu angepasst ist, über den Versorgungsanschluss (120) mit einer elektrischen Versorgungsleistung von höchstens 200W, 150W, 100W, 50W, 48W, 30W, 20W, 10W, 7W, 5W, 3W, 2W, 1.5W, oder 1W versorgt zu werden.

5. Leuchtenvorrichtung (100) gemäß einem der vorhergehenden Ansprüche, wobei der Versorgungsanschluss (120) einen Niederspannungsanschluss, einen Klemmenanschluss zur Aufnahmen von Versorgungsleitungen (241, 242) aufweist, und/oder wobei der Versorgungsanschluss (120) dazu angepasst ist, die elektrische Leistung aus einem Kabel zum Führen von Niederspannungen zu erhalten.

6. Leuchtenvorrichtung (100) gemäß einem der vorhergehenden Ansprüche, wobei die Leuchtmittel (111, 112, 113, 114, 115) wenigstens zwei, drei, vier oder fünf LEDs aufweisen, wobei bevorzugt die Leuchtmittel (111, 112, 113, 114, 115) wenigstens teilweise Licht im sichbaren Wellenlängenbereich, bevorzugt in einem Bereich von 380nm bis 780nm, abgeben.

7. Leuchtenvorrichtung (100) gemäß einem der vorhergehenden Ansprüche, wobei der Steuerabschnitt (131) dazu angepasst ist, eines der Schaltmittel (132) nur in den Durchlass-Zustand (DZ) zu schalten, wenn wenigstens zwei, drei, vier oder jedes andere Leuchtmittel (111, 112, 113, 114, 115) nicht gleichzeitig mit elektrischer Leistung versorgt werden.

8. Leuchtenvorrichtung (100) gemäß einem der vorhergehenden Ansprüche, wobei der Steuerabschnitt (131) dazu angepasst ist, eine Anzahl N eingangsseitig eingehender pulsweitenmodulierter Steuersignale (SES1, SES2, SES3, SES4, SES5), die innerhalb einer Periode (T) abschnittsweise zeitgleich jeweils einen High-Wert aufweisen, in N ausgangsseitig ausgebbare Steuer-Ausgangssignale (SAS1, SAS2, SAS3, SAS4, SAS5) umzuwandeln, von denen zu jeder Zeit nur wenigstens eines, bevorzugt zwei oder mehrere bis zu N-1, der Steuer-Ausgangssignale (SAS1, SAS2, SAS3, SAS4, SAS5) einen High-Wert aufweist.

9. Leuchtenvorrichtung (100) gemäß einem der vorhergehenden Ansprüche, wobei die Steuervorrichtung (130) aufweist:
- wenigstens einen Signal-Eingang (1311, 1312, 1313, 1314, 1315) zum Anschluss eines pulsweitenmodulierten Steuersignals (SES1, SES2, SES3, SES4, SES5) für eines der Schaltmittel (132), wobei bevorzugt der Signal-Eingang (1311, 1312, 1313, 1314, 1315) wenigstens einem der Leuchtmittel (111, 112, 113, 114, 115) zugeordnet ist, sowie
- wenigstens eines der Schaltmittel (132), wobei das Schaltmittel (132) einem der Leuchtmittel (111, 112, 113, 114, 115) zugeordnet ist und einen Umschalt-Eingang für ein Schaltsignal aufweist, um in Abhängigkeit von dem Schaltsignal zwischen dem Durchlass-Zustand (DZ) und dem Trenn-Zustand (TZ) zu schalten,
wobei der Signal-Eingang (1311, 1312, 1313, 1314, 1315) mit dem Umschalt-Eingang zum Ansteuern des Schaltmittels (132) (132) mittels eines der pulsweitenmodulierten Steuersignale (SES1, SES2, SES3, SES4, SES5) als dem Schaltsignal verbunden ist.

10. Leuchtenvorrichtung (100) gemäß Anspruch 9, wobei jeweils ein Signal-Eingang (1311, 1312, 1313, 1314, 1315) und ein Schaltmittel (132) für jedes Leuchtmittel (111, 112, 113, 114, 115) angeordnet ist und miteinander verbunden sind, wobei bevorzugt die Signal-Eingänge (1311, 1312, 1313, 1314, 1315) und die Schaltmittel (132) zu den jeweiligen Leuchtmitteln (111, 112, 113, 114, 115) jeweils untereinander parallel-verschaltet angeordnet sind.

11. Leuchtenvorrichtung (100) gemäß einem der vorhergehenden Ansprüche, wobei der Steuerabschnitt (131) aufweist:
- wenigstens einen Logikbaustein (133) mit einer Auswertelogik, welcher zwei Logik-Signaleingänge (A, B) für die Auswertelogik und einen Logik-Signalausgang (Y) zur Ausgabe eines Auswerteergebnis aufweist, wobei bevorzugt die Auswertelogik eine XOR-Logik aufweist,
wobei der Logikbaustein (133) zwischen einem Signal-Eingang (1311, 1312, 1313, 1314, 1315) zum Anschluss eines pulsweitenmodulierten Steuersignals (SES1, SES2, SES3, SES4, SES5) für eines der Schaltmittel (132) und einem der Schaltmittel (132) angeordnet ist, wobei der Signal-Eingang (1311, 1312, 1313, 1314, 1315) mit einem der Logik-Signaleingänge (A, B) verbunden ist und der Logik-Signalausgang (Y) mit einem Umschalt-Eingang des Schaltmittels (132) zum Ansteuern des Schaltmittels (132) verbunden ist.

12. Leuchtenvorrichtung (100) gemäß Anspruch 11, wobei die Logik-Signaleingänge (A, B) des Logikbausteins (133) mit einem Paar aus zwei unterschiedlichen Signal-Eingängen (1311, 1312, 1313, 1314, 1315) verbunden sind und der Logik-Signalausgang (Y) mit einem Umschalt-Eingang eines der Schaltmittel (132) verbunden ist, wobei einer aus dem Paar von Signal-Eingängen (1311, 1312, 1313, 1314, 1315) und das Schaltmittel (132) jeweils einem identischen Leuchtmittel (111, 112, 113, 114, 115) zugeordnet ist, wobei bevorzugt der Steuerabschnitt (131) wenigstens zwei Logikbausteine (133) aufweist und jeder Logikbausteine (133) eingangs- und ausgangsseitig mit einem unterschiedlichen Paar von Signal-Eingängen (1311, 1312, 1313, 1314, 1315) und einem unterschiedlichen Schaltmittel (132) verbunden ist.

13. Leuchtenvorrichtung (100) gemäß einem der vorhergehenden Ansprüche, wobei die Steuervorrichtung (130) einen Steuer-Schaltkreis (135) aufweist, wobei der Steuer-Schaltkreis (135) aufweist:
- wenigstens einen Widerstand (1351, 1352, 1353, 1354, 1355) zwischen einem Signal-Eingang (1311, 1312, 1313, 1314, 1315) zum Anschluss eines pulsweitenmodulierten Steuersignals (SES1, SES2, SES3, SES4, SES5) für eines der Schaltmittel (132) und einem der Schaltmittel (132) aufweist, und
- die Schaltmittel (132), welche jeweils einen MOSFET und / oder Transistor aufweisen, und
- bevorzugt wenigstens ein XOR-Gatter (133) als einen Logikbaustein (133), wobei ferner bevorzugt das XOR-Gatter (133) zwischen dem Signal-Eingang (1311, 1312, 1313, 1314, 1315) und dem Widerstand (1351, 1352, 1353, 1354, 1355) angeordnet ist.

14. Leuchtenvorrichtung (100) gemäß einem der vorhergehenden Ansprüche, wobei die Steuervorrichtung (130) einen PWM-Abschnitt (134) zur Erzeugung wenigstens eines pulsweitenmodulierten Steuersignals (SES1, SES2, SES3, SES4, SES5) als Schaltsignal für die Schaltmittel (132) aufweist, wobei der PWM-Abschnitt (134) PWM-Ausgänge aufweist, welche bevorzugt mit Signal-Eingängen (1311, 1312, 1313, 1314, 1315) zum Anschluss eines pulsweitenmodulierten Steuersignals (SES1, SES2, SES3, SES4, SES5) für die Schaltmittel (132) verbunden sind.

15. Leuchtensystem (200) für einen Außenbereich, aufweisend:
- ein Gleichspannungs-Netzgerät (251) zur Bereitstellung einer Versorgungsspannung im Niederspannungsbereich, in dem die Versorgungsspannung eine Gleichspannung kleiner als 50V ist, und
- Versorgungsleitungen (241, 242) zur Übertragung von elektrischen Leistungen kleiner als 150W, wobei die Versorgungsleitungen (241, 242) eine Leitungslänge von wenigstens 5m aufweisen,
**gekennzeichnet durch**
- eine Leuchtenvorrichtung (100) gemäß einem der vorhergehenden Ansprüche, welche zur Versorgung mit elektrischer Leistung mit dem Gleichspannungs-Netzgerät (251) über die Versorgungsleitungen (241, 242) verbunden ist und welche zu dem Gleichspannungs-Netzgerät (251) beabstandet angeordnet ist.
